# EUROPÄISCHE PATENTSCHRIFT

(11) **EP 0 192 700 B1**
(45) Veröffentlichungstag und Bekanntmachung des Hinweises auf die Patenterteilung: **23.08.1989**
(21) Anmeldenummer: 85904310.1
(22) Anmeldetag: 03.09.1985
(51) Int. Cl.: A63B 49/08

(54) **GRIFF MIT SCHWEISSABSORBIERENDEM MITTEL**
HANDLE WITH A SWEAT-ABSORBING MEANS
MANCHE AVEC MOYENS D'ABSORPTION DE LA TRANSPIRATION

(30) Priorität: 04.09.1984 AT 2827/84
(43) Veröffentlichungstag der Anmeldung: 03.09.1986
(73) Patentinhaber: Fucik, Ivan Thomas, Dr. Dipl.-Ing., A-1110 Wien (AT)
(72) Erfinder: Fucik, Ivan Thomas, Dr. Dipl.-Ing., A-1110 Wien (AT)
(74) Vertreter: Pfeifer, Otto, Dipl.-Ing.
(86) Internationale Anmeldenummer: AT8500029
(87) Internationale Veröffentlichungsnummer: WO8601417

(56) Entgegenhaltungen:
- DE-A- 2 240 608
- US-A- 4 346 890
- Japanese Patent Gazette, Sektion Chemical (CH) Woche C47, 7. Januar 1981 & JP-A-5513662, 09.Okt. 1980

## Beschreibung

Die Erfindung betrifft einen Griff mit einem Gehalt an einem schweißabsorbierenden Mittel, insbesondere für Ballschläger, wie Tennisschläger und Sqashschläger, für Lenkvorrichtungen und Präzisionswaffen, der durch eine Verhinderung einer Feuchtigkeitsansammlung an der Griff-Hand-Kontaktfläche eine hohe Griffigkeit gewährleistet, die eine zuverlässige Kraftübertragung ermöglicht.

Griffe als Vorrichtungen, die die Kraft zwischen einer Hand und einem Gegenstand gezielt und möglichst vollständig übertragen sollen, erfüllen diese Aufgabe oft nur mangelhaft. Zwischen dem Griff und der ihn umspannenden Handfläche, die stets zur Schweißabsonderung neigt, kommt es oft zur Schweißansammlung. Die insbesondere bei großer physischer und psychischer Beanspruchung erhöhte Schweißbildung verursacht die Schlüpfrigkeit der Griffoberfläche und führt somit zur Herabsetzung einer sicheren Kraftübertragung sowohl in ihrer Intensität als auch in ihrer Richtung. Das Griff-und das über ihn vermittelte wichtige Gegenstandsgefühl wird bedeutend beeinträchtigt und das beabsichtigte Ergebnis wird negativ beeinflußt.

Schon seit langem wurde versucht, diesen nachteiligen Effekten entgegenzutreten. So werden z. B. Tennisschlägergriffe mit perforierten Lederbändern oder anderen porösen Bändern umwunden. Diese Lösung ist jedoch meist nicht befriedigend, weil sich die Wicklung relativ rasch mit Feuchtigkeit sättigt, eine längere Trocknung benötigt und auch verhältnismäßig schnell zerstört wird. Für Ballschlägergriffe wurden auch schon auswechselbare Bandagen vorgeschlagen, die aber ein ähnliches Verhalten aufweisen wie die zuvor erwähnten porösen Bänder und einen Mehraufwand an Material und Handhabung erfordern.

Darüber hinaus wurden auch schon Griffe mit an der Mantelfläche mündenden Luftkanälen und mit luft- und schweißführenden Hohlräumen mit Öffnungen versehen. Auch solche Ausführungen weisen aber nur eine relativ langsame und geringe Herabsetzung der Schweißansammlung auf und bedingen eine aufwendige Herstellung.

Schließlich sind auch schon Handgriffe, insbesondere für Tennisschläger, vorgeschlagen worden, die mit schweißabsorbierenden Mitteln ausgerüstet sind, beispielsweise mit einem spiralförmig aufgewickelten Frotteeband (US-A-4 159 115), einer schweißabsorbierenden, auf den Griff aufgeschobenen Hülse aus Froteegewebe, absorbierendem Papier oder Schwammaterial (US-A-3 614 100; FR-A-2 527 930) oder auch mit Trockenmitteln, wie Calciumchlorid, Silicagel oder Molekularsieben (US-A-3 645 008).

Auch mit diesen bekannten Mitteln kann aber eine dauerhafte Entfernung von Schweiß aus der Griff-Hand-Kontaktzone nicht erreicht werden. So nimmt beispielsweise ein Schwamm- oder Frotteematerial das Schweißsekret zwar auf, aber bei einem kräftigeren Festhalten des Griffes tritt die Flüssigkeit wiederum aus. Silicagel, Calciumchlorid und ähnliche Trockenmittel können Schweiß wohl rasch absorbieren, allmählich verlieren sie jedoch ihre mechanische Stabilität, werden ausquetschbar oder lösen sich auf und bilden somit eine andere, unter Umständen sogar physiologisch unannehmbare Flüssigkeit aus. Mit der in der US-A-3 645 008 bevorzugten Trockenmittelpatrone aus Linde-Molekularsieben kann ein dauerhaftes Trockenhalten eines Handgriffes ebenfalls nicht erreicht werden. Wohl kann ein Molekularsieb durch Erhitzen in einem Trockenofen auf etwa 260°C regeneriert werden, doch erfordert dies die Entnahme der Trockenmittelpatrone aus dem hohlen Schaft des speziell hiefür ausgebildeten Griffes und ein etwa zweistündiges Erhitzen des Trockenmittels auf die angegebene Temperatur. Eine derart aufwendige Handhabung des Trockenmittels ist in der Praxis undurchführbar.

Aus JP-A-55 130 662 ist ferner ein absorptionsfähiges hygienisches Produkt bekannt, das durch eine Kombination eines üblichen Trägers für hygienische Produkte (beispielsweise Wolle, Zellstoff, Gewebe, Vliesmaterialien und dgl. aus Baumwolle, regenerierten Fasern, synthetischen Fasern und Harzen) mit einem hydrophilen Harz gekennzeichnet ist. Dieses hydrophile Harz besteht aus einem Blockcopolymer und/oder einem Pfropfcopolymer, das wenigstens eine Bindungsfolge (hartes Segment)-(hydrophiles Segment)-(hartes Segment) im Molekülaufbau aufweist. Für die "harten Segmente" kommen unter anderem Polystyrol, Polyethylen, Polypropylen, Polyacrylnitril, Polyurethan, Polyester, Polyamid sowie PVCartige Polymere in Betracht, für die hydrophilen Segmente wird für das Polymerrückgrat eine Kohlenstoffkette, Esterkette, Amidkette oder Urethankette vorgeschlagen, die mit hydrophilen Gruppen ausgerüstet ist.

Für die absorptionsfähigen hygienischen Produkte wird bei ihrer Verwendung in Wegwerfwindeln, hygienischen Binden, schweißabsorbierenden Blättern u. dgl. eine hochwirksame Absorption und Retention von Urin, Blut, Schweiß und dgl. sowie eine dauerhafte Speicherung der absorbierten Flüssigkeit geltend gemacht.

Wesentlich für den Aufbau des absorbierenden Harzes gemäß dieser Literaturstelle ist die zwingend vorgesehene Bindungsfolge (harte Segment)-(hydrophiles Segment)-(hartes Segment); eine Vernetzung liegt nicht vor, die hydrophilen Harze weisen nur einen physikalischen Zusammenhalt auf.

Aufgabe der vorliegenden Erfindung ist es daher, einen mit schweißabsorbierenden Mitteln ausgerüsteten Handgriff, insbesondere für Ballschläger, Lenkvorrichtungen und Präzisionswaffen, zur Verfügung zu stellen, der die vorstehend angeführten Nachteile überwindet. Der Griff soll insbesondere griffig sein, daher trocken und somit hydrophil oder schweißentfernend. Die Schweißaufnahme muß in großem Ausmaße und schnell erfolgen, die Hydrophilie muß eine permanente sein und daher regenerierbar sein, wobei die Regeneration unter Normalbedingungen (Raumtemperatur, normale relative Luftfeuchtigkeit) erfolgen soll. Weiterhin soll das schweißaufnehmende Mittel mechanisch stabil sein, schlag-, stoß- und vibrationshemmend sein, ein niedriges spezifisches Gewicht aufweisen, physiologisch unbedenklich sein und nach Möglichkeit aggressive Schweißbestandteile eliminieren bzw. binden und überdies eine desodorierende Wirkung entfalten. Für den Benützer des Griffes soll eine möglichst einfache Handhabung des schweißaufnehmenden Mittels gegeben sein, und nicht zuletzt soll ein solcher schweißabsorbierender Griff auch ökonomisch in der Herstellung sein.

Diese Aufgabe wird erfindungsgemäß durch einen Griff mit einem schweißabsorbierenden Mittel gelöst, der dadurch gekennzeichnet ist, daß das schweißabsorbierende Mittel zumindest teilweise aus organischen, mittel und/oder stark vernetzten, makromolekularen lonenaustauschern hoher Austauschkapazität mit der Bauweise eines starken Polyelektrolyten besteht und eine dem Vernetzungsgrad entsprechende hohe Strukturstabilität aufweist.

Mit dem erfindungsgemäß als schweißabsorbierendes Mittel eingesetzten speziellen Ionenaustauscher wird der Schweiß in gewünschter Weise absorbiert und die Griffoberfläche, über die die Hand den Griff umfaßt, wird derart trocken gehalten, daß es zu einem überraschend großen Anstieg der Griffigkeit kommt.

Von den bisher zur Absorption von Handschweiß vorgeschlagenen Trockenmitteln unterscheiden sich die erfindungsgemäß eingesetzten speziellen Ionenaustauscher auf Grund ihrer Polymerstruktur und ihrer Aufbauweise. Der wesentliche Unterschied liegt insbesonders darin, daß lonenaustauscher eine erhebliche Quellungsporosität sowie gegebenenfalls auch eine permanente Porosität aufweisen und somit eine große und schnelle Wassersorptions- und Regenerationsfähigkeit besitzen. In der Praxis wirkt sich dieser Unterschied dahingehend aus, daß im Gegensatz zu den vorbeschriebenen Trockenmitteln der lonenaustauscher auch dann, wenn seine praktische Hygroskopizität erschöpft d.h. der reale Sättigungsgrad an der wasserdampfhaltigen Luft erreicht ist, weiterhin eine große Menge Wasser (in flüssiger Form) durch Einbau in seine makromolekulare Struktur aufnehmen kann (= Quellungsvorgang), ohne daß dadurch seine Struktur zerstört wird und seine nutzbare mechanische Stabilität wesentliche verändert wird.

Dieses durch Quellung aufgenommene Wasser wird, sobald eine weitere Wasserzufuhr unterbrochen ist, in Form von Wasserdampf wieder an die umgebende Luft abgegeben, und zwar solange, bis der ursprüngliche, vor der Wasserzufuhr vorhandene Sättigungsgrad wieder erreicht ist (= Abdampfvorgang, = Regenerierung). Quellungs- und Abdampfvorgang sind reversibel. Die Geschwindigkeit des Quellungs-und Abdampfvorganges ist bedeutend größer als bei anderen, für eine derartige Anwendung vorgeschlagenen Trockenmitteln, wobei der Abdampfvorgang abhängig von den umgebenden klimatischen Bedingungen (Temperatur, Luftfeuchtigkeit) ist.

Die erfindungsgemäß eingesetzten lonenaustauscher können je nach ihrer Aufbauweise ein Vielfaches ihres Trockengewichtes an Wasser aufnehmen, den überwiegenden Anteil davon durch Quellung. Durch diese hohe Quellungskapazität unterscheiden sich die lonenaustauscher wesentlich von allen anderen, zuvor erwähnten Trockenmitteln, deren Quellungskapazität, soferne überhaupt vorhanden, relativ klein ist und die bei Wasserzufuhr über deren Sättigungsgrad hinaus entweder löslich werden oder ihre Struktur verändern und damit ihre mechanische Stabilität verlieren, wodurch das "Überschußwasser" mechanische ausquetschbar wird. Der praktische Funktionsbereich dieser konventionellen Trockenmittel bleibt daher durch deren Sättigungsgrad beschränkt. Eine Wasserabgabe ist nur durch erhebliche Verringerung der Luftfeuchtigkeit, d.h. durch aktive Trocknung bei erhöhter Temperatur und/oder im Vakuum, möglich. So erfolgt auch das Regenerieren der Molekularsieb-Trockenpatronen nach der US-A-3 645 008 durch mehrstündiges Erhitzen in einem Trockenofen auf 260° C.

In der vorliegenden Erfindung wird dieses im Vergleich zu allen anderen vorerwähnten Trockenmitteln unterschiedliche Verhalten von lonenaustauschern für die Trockenhaltung von Griffen praktisch ausgenützt, indem erstmalig diese Quellungs-Abdampfungs-Reversibilität, die im Bereich der normalen klimatischen Bedingungen lediglich Ionenaustauscher in einem sehr hohen und für die Praxis sinnvoll ausnützbaren Ausmaß besitzen, angewendet wird. Jedes andere, einmal mit Wasser gesättigte Trockenmittel müßte, wie schon erwähnt, um wieder größere Mengen Wasser aufnehmen zu können, "aktiv getrocknet" werden (Trockenofen, Vakuum), ein Vorgang, der die praktische Verwendbarkeit wesentlich einschränkt.

Neben diesem grundlegenden Vorteil der Ionenaustauscher hat deren Verwendung zur Trockenhaltung von Griffen noch weitere Vorteile, die in ihrer Gesamtheit kein anderes der vorerwähnten Trockenmittel besitzt:

Das im Vergleich mit anorganischen Trockenmitteln niedrige spezifische Gewicht (ca. 1,3 g/cm³) ist insbesondere bei Ballschlägern von Vorteil, weil deren Gesamtgewicht sowie die durch die Masseverteilung bedingte Balance durch die Aufbringung der notwendigen Menge eines lonenaustauschers, gegebenenfalls im gequollenen Zustand, nur wenig zunehmen darf.

Ionenaustauscher der relevanten Gattung sind physiologisch unbedenklich. Sie können sogar Schweißinhaltsstoffe binden. Beispielsweise kann ein Gemisch aus einem stark sauren Kationenaustauscher in H⁺⁻Form und einem stark basischen Anionenaustauscher in OH--Form Kochsalz - den Hauptbestandteil im Schweiß - und weitere gelöste Stoffe binden. Bei einem Tennisschläger reicht die Kapazität etwa für 100 Spielstunden, was bei einem durchschnittlichen Tennisspieler etwa ein Jahr ausmacht.

Weiterhin können zersetzend wirkende und übelriechende Schweißinhaltsstoffe gebunden werden, wodurch Ekzeme und Hautpilze vermieden werden.

Schließlich wird durch die lonenaustauscher, die ein vernetztes, stark hydrophiles Polymerskelett mit Funktionsgruppen und austauschbaren Co-Ionen darstellen, der Schweiß derart schnell aufgenommen, daß die Hautkontaktfläche auch zum Zeitpunkt der größten Transpiration permanent trocken gehalten wird. Wasser, der Hauptbestandteil des Schweißes, wirkt hierbei als Quellungsmittel des Ionenaustauschers. Seine polaren Funktionsgruppen dissoziieren in lonen, welche hydratisieren, und das System quillt. Der übliche Quellungsgrad liegt dabei, je nach Vernetzungsgrad des Skelettes und der gesamten Beschaffenheit, bei etwa 2,0 bis 4,0 ml Wasser pro 1 Gramm Trockensubstanz. Eine große Schweißaufnahmekapazität ist somit gewährleistet.

Im dem erfindungsgemäß ausgebildeten Griff können die lonenaustauscher, wie sulfoniertes Styrol-Divinylbenzolcopolymere, Celluloseetherederivate oder austauschgruppenhaltige Phenol-Formaldehydharze u. dgl., zum Beispiel direkt in der Masse eines für die Feuchtigkeit durchlässigen Griffmantels, wie beispielsweise in einem porösen Griffband, untergebracht werden.

Als feuchtigkeitsleitende Verbindung dienen z. B. Kanäle, Hohlräume, kommunizierende Poren, wasserquellbare Massen u.dgl. des Griffmantels und/oder des Griffes.

Eine weitere erfindungsgemäße Ausführungsform sieht vor, daß beispielsweise ein stark quellender Ionenaustauscher direkt unter dem Griffmantel angebracht, vorzugsweise auf den Griff aufgeklebt und/oder auf der unteren Griffmantelseite verankert wird.

Die Ionenaustauscher können selbstverständlich aber auch im Inneren des Griffes, etwa ähnlich zur US-A-3 645 008, untergebracht werden. So kann beispielsweise ein vernetzter Polyelektrolyt in einem gegebenenfalls über Kanäle in die Griffoberfläche mündenden Hohlraum des Griffes frei oder in einer oder mehreren wasserdurchlässigen Hüllen, z. B. einer Cellulosefaserpatrone, untergebracht werden. Dieses System bzw. diese Patrone benötigen jedoch vor dem Gebrauch keinen Schutz gegen die Luftfeuchtigkeit bzw. nach dem Gebrauch keine Trocknung im Ofen bei einer hohen Temperatur, wie dies nach der US-A-3 645 008 erforderlich ist.

Eine bevorzugte Ausführungsform der Erfindung besteht darin, daß ein Träger, beispielsweise ein Gittergewebe, Vlies od. dgl. mit an seiner Oberfläche angeordnetem lonenaustauscher, wie z. B. einem Polyurethan-gebundenen, stark sauren Kationenaustauscher ALCA-SION-CS in der Na⁺⁻Form um den Griff gewunden, gegebenenfalls aufgeklebt und anschließend mit einem Griffmantel, wie z. B. einer Lederbandumwicklung, versehen wird.

Die Feuchtigkeitsaufnahme ist bei dem erfindungsgemäßen Griff reversibel, sodaß ein mit Schweiß mehr oder weniger beaufschlagter Griff leicht austrocknen kann. Dies erfolgt einfach schon z. B. durch ein Ruhenlassen des Griffes an der Luft bei normaler Temperatur. Eine erhöhte Temperatur, z. B. beim Anordnen des Griffes in der Sonne, oder andere Maßnahmen, wie beispielsweise eine Zwangsbelüftung, führen zu einem bedeutend schnelleren Trocknen.

Es ist selbstverständlich auch möglich, insbesondere bei Griffen, die in ihr Inneres eingeführte Patronen mit Ionenaustauschern aufweisen, diese auszutauschen und die Trocknung auf solche Weise besonders zu beschleunigen. Dies ist aber wegen der hohen Schweißaufnahmekapazität und der schon erwähnten Quellungs-Abdampfungs-Reversibilität nicht notwendig.

Die Erfindung wird anhand der beigeschlossenen Zeichnung beispielhaft näher beschrieben. In der Zeichnung stellt
Fig. 1 eine schematische Darstellung eines Tennisschlägers dar, während
Fig. 2 einen Querschnitt durch den Tennisschlägergriff längs der Linie 11 - 11 in Fig. 1 zeigt.

In Fig. 1 ist ein Tennisschläger mit einem Schlägerkopf 1 samt Bespannung 2, dem Schaft 3 und dem Griff 4 dargestellt. Die Fig. 2 zeigt einen mit Polyurethan-Strukturschaum 8 vollkommen umhüllten Schaft 3, wobei die Umhüllung an ihrer Außenseite einen aufgeklebten Träger 5 mit Ionenaustauscher 6 und ein Lederband 7 aufweist.

Das nachfolgende Beispiel soll die Erfindung näher erläutern:

### Beispiel: Tennisschläger

Auf ein textiles Gittergewebe, das mit einem Polyurethan-Klebersystem ausgerüstet ist, wird beidseitig eine 1 : 1,8-Volumsmischung aus im Sättigungszustand vorliegendem stark saurem Kationenaustauscher (z. B. Dulite C 20 A oder Amberlite IR 120) in H+-Form und stark basischem Anionenaustauscher (z. B. Dulite A 42 oder Amerlite IRA 400) in OH--Form aufgebracht, worauf dieses Gebilde einseitig mit einem Haftkleber versehen und mit einem Trennpapier bedeckt wird.

Zur Anwendung auf den Griff eines Tennisschlägers wird das Trennpapier abgezogen und das lonenaustauscher-Träger-System in Bahnform am Griff des Tennisschlägers mit dem Haftkleber festgeklebt. Es werden insgesamt 8 - 10 g des lonenaustauschergemisches auf den Griff aufgebracht. Abschließend wird der Griff mit einem porösen Lederband umwickelt.

## Patentansprüche

1. Griff mit schweißabsorbierendem Mittel, insbesondere für Ballschläger, Lenkvorrichtungen und Präzisionswaffen, dadurch gekennzeichnet, daß das schweißabsorbierende Mittel zumindest teilweise aus organischen, mittel und/oder stark vernetzten, makromolekularen lonenaustauschern hoher Austauschkapazität mit der Bauweise eines starken Polyelektrolyten besteht und eine dem Vernetzungsgrad entsprechende hohe Strukturstabilität aufweist.

2. Griff nach Anspruch 1, dadurch gekennzeichnet, daß als Ionenaustauscher stark saure Kationenaustauscher vorliegen.

3. Griff nach Anspruch 1, dadurch gekennzeichnet, daß als Ionenaustauscher stark basische Anionenaustauscher vorliegen.

4. Griff nach Anspruch 1, dadurch gekennzeichnet, daß als Ionenaustauscher eine Mischung von stark sauren und stark basischen Ionenaustauschern vorliegt.

5. Griff nach Anspruch 1, dadurch gekennzeichnet, daß zur feuchtigkeitsleitenden Verbindung zwischen der Griff-Hand-Kontaktfläche und dem schweißabsorbierenden Mittel hydrophile, poröse Mäntel, gegebenenfalls Bänder, mit kommunizierenden Poren, vorzugsweise geschliffene Lederbänder, eingesetzt werden.

6. Verwendung von organischen, mittel und /oder stark vernetzten, makromolekularen Ionenaustauschern hoher Austauschkapazität mit der Bauweise eines starken Polyelektrolyten und einer dem Vernetzungsgrad entsprechenden hohen Strukturstabilität als schweißabsorbierendes Mittel in oder auf mit Handschweiß in Berührung kommenden Griffen, insbesondere von Ballschlägern, Lenkvorrichtungen und Präzisionswaffen.

## Claims

1. Handle with a sweat-absorbing means, particularly for ball-striking equipment, steering devices and precision weapons, characterized in that the sweat-absorbing means is composed at least in part of organic, medium and/or highly cross-linked macromolecular ion exchangers having a high exchange capacity and the structure of a strong polyelectrolyte, and that it shows a high structural stability, corresponding to the degree of cross-linking.

2. Handle according to claim 1, characterized in that highly acid cation exchangers are present as ion exchanger.

3. Handle according to claim 1, characterized in that highly basic anion exchangers are present as ion exchangers.

4. Handle according to claim 1, characterized in that a mixture of highly acid and highly basic ion exchangers is present as ion exchanger.

5. Handle according to claim 1, characterized in that hydrophilic, porous jackets, possibly bands, having communicating pores, preferably polished strips of leather, are used as the moisture conducting connection between the handle-hand contact surface and the sweat-absorbing means.

6. Use of organic, medium and/or highly cross-linked macromolecular ion exchangers having a high exchange capacity and the structure of a strong polyelectrolyte and a high structural stability corresponding to the degree of cross-linking, as sweat-absorbing means in or on handles which come into contact with hand perspiration, particularly ball-striking equipment, steering devices and precision weapons.

## Revendications

1. Poignée comprenant un agent absorbant la sueur, en particulier pour raquettes de jeux de balles, dispositifs de direction et armes de précision, caractérisée en ce que l'agent absorbant la sueur consiste au moins pour partie en échangeurs d'ions macromoléculaires organiques moyennement et/ou fortement réticulés à haute capacité d'échange ayant la constitution d'un polyélectrolyte fort et présente une haute stabilité de structure correspondant au degré de réticulation.

2. Poignée suivant la revendication 1, caractérisée en ce que des échangeurs de cations fortement acides sont présents comme échangeurs d'ions.

3. Poignée suivant la revendication 1, caractérisée en ce que des échangeurs d'anions fortement basiques sont présents comme échangeurs d'ions.

4. Poignée suivant la revendication 1, caractérisée en ce qu'un mélange d'échangeurs d'ions fortement acides et fortement basiques est présent comme échangeur d'ions.

5. Poignée suivant la revendication 1, caractérisée en ce que des enveloppes, éventuellement des bandes, hydrophiles poreuses à pores com- muniquants, de préférence des lanières de cuir poncé, sont utilisées pour la liaison conductrice de l'humidité entre la surface de contact poignée- main et l'agent absorbant la sueur.

6. Utilisation d'échangeurs d'ions macromoléculaires organiques moyennement et/ou fortement réticulés à haute capacité d'échange ayant la constitution d'un polyélectrolyte fort et présentant une haute stabilité de structure correspondant au degré de réticulation comme agents absorbant la sueur dans ou sur des poignées venant en contact avec la sueur des mains, en particulier de raquettes de jeux de balles, de dispositifs de direction et d'armes de précision.
